# EUROPÄISCHE PATENTSCHRIFT

(11) **EP 2 821 566 B1**
(45) Veröffentlichungstag und Bekanntmachung des Hinweises auf die Patenterteilung: **11.05.2016**
(21) Anmeldenummer: 14000552.1
(22) Anmeldetag: 14.02.2014
(51) Int. Cl.: E04H 12/22, A01K 3/00, A01K 1/00, E04H 17/08, E04H 17/22

(54) **Pfosten**
Post
Poteau

(30) Priorität: 20.02.2013 DE 202013001661 U
(43) Veröffentlichungstag der Anmeldung: 07.01.2015
(73) Patentinhaber: PATURA KG, 63925 Laudenbach (DE)
(72) Erfinder: Allié, Bernd, 63897 Miltenberg (DE)
(74) Vertreter: Herrmann, Uwe

(56) Entgegenhaltungen:
- EP-A1- 0 641 889
- US-A- 5 460 353
- US-A- 5 979 844
- US-A1- 2006 022 189
- US-A1- 2010 281 791

## Beschreibung

Die vorliegende Erfindung betrifft einen Pfosten mit wenigstens einem stielartigen Pfostenelement und mit wenigstens einer an dem Pfostenelement angeordneten Bodenplatte, wobei sich zwischen dem Pfostenelement und der Bodenplatte eine oder mehrere Verstärkungselemente befinden.

Ein derartiger Pfosten ist aus dem Stand der Technik bekannt und in Figur 2 dargestellt.

Wie dies aus Figur 2 hervorgeht, besteht der Pfosten gemäß dem Stand der Technik aus dem eigentlichen Pfostenelement 10 sowie aus einer Bodenplatte 20, an der das Pfostenelement fixiert ist. Wie dies weiter aus Figur 2 hervorgeht, erstrecken sich zwischen dem Pfostenelement 10 und der Bodenplatte 20 mehrere Verstärkungselemente 30 in Form von Knotenblechen, die die Aufgabe haben, das Pfostenelement zu stabilisieren bzw. eine bessere Kraftübertragung in die Bodenplatte zu gewährleisten.

Figur 2 zeigt in der oberen Darstellung die bekannte Anordnung in einer perspektivischen Ansicht und in der unteren Darstellung in einer Schnittansicht.

Wie dies aus Figur 2 weiter hervorgeht, erstrecken sich die Verstärkungselemente, die plattenförmig ausgebildet sind, senkrecht von der Oberfläche des Pfostenelementes, d. h. stehen in einer senkrechten Richtung von diesem ab. Im Falle eines zylindrischen Pfostenelementes verlaufen somit die Verstärkungselemente radial. Diese Anordnung gewährleistet zwar eine gute Stabilität des Pfostenelementes und eine günstige Krafteinleitung, bringt jedoch den Nachteil mit sich, dass die entsprechend hervorstehenden Verstärkungselemente zu Verletzungen an den Klauen bzw. Hufen von Tieren führen können. Zudem kann sich in dem Verbindungsbereich zwischen dem Pfostenelement und der Bodenplatte vermehrt Schmutz ansammeln, was zu einer verstärkten Korrosion führen kann. Das Dokument US 2010/281791 offenbart einen Pfosten, der die Merkmale des Anspruchs 1 aufweist. Der vorliegenden Erfindung liegt somit die Aufgabe zugrunde, einen Pfosten der eingangs genannten Art dahingehend weiterzubilden, dass das Verletzungsrisiko für Tiere gegenüber der bekannten Ausführungsform verringert ist.

Diese Aufgabe wird durch einen Pfosten mit den Merkmalen des Anspruchs 1 gelöst. Danach ist vorgesehen, dass sich das wenigstens eine Verstärkungselement nicht senkrecht von der Oberfläche des Pfostenelementes, sondern relativ zur Senkrechten im Winkel erstreckt. Demgemäß ist somit vorgesehen, dass die Haupterstreckungsrichtung des Verstärkungselementes somit nicht senkrecht von der Oberfläche des Pfostenelementes verläuft, an der dieses angeordnet ist. Im Falle eines im Querschnitt kreisrunden Pfostenelementes ist somit vorgesehen, dass sich das oder die Verstärkungselemente nicht radial von diesem erstrecken, sondern beispielsweise wenigstens bereichsweise tangential.

Die vorliegende Erfindung ist jedoch nicht auf kreisrunde Pfostenelemente beschränkt, sondern erfasst sämtliche Querschnittsformen der Pfostenelemente. Wesentlich ist, dass die Erstreckungsrichtung des oder der Verstärkungselemente nicht senkrecht zur Oberfläche des Pfostenelementes läuft, sondern in einem davon abweichenden Winkel und vorzugsweise parallel zur Oberfläche des Pfostenelementes.

Im Falle eines flächigen bzw. plattenartigen Verstärkungselementes bedeutet dies, dass die durch das Verstärkungselement gebildete Ebene nicht senkrecht auf der Oberfläche des Pfostenelementes steht.

Denkbar ist es, dass das Verstärkungselement plattenförmig ausgeführt ist und die Platte so angeordnet wird, dass die durch das Verstärkungselement gebildete Ebene nicht senkrecht zur Oberfläche des Pfostenelementes verläuft. Dadurch ist es gewährleistet, dass das Verstärkungselement ein geringeres Verletzungsrisiko darstellt. Abgesehen davon ist es möglich, das Verstärkungselement so anzuordnen, dass es den Übergangsbereich bzw. Verbindungsbereich zwischen Pfostenelement und Bodenplatte zumindest teilweise überdeckt, so dass dieser Verbindungsbereich vor äußeren Einflüssen und damit auch vor Korrosion besser geschützt ist als bei der aus Figur 2 ersichtlichen Ausführung aus dem Stand der Technik.

In einer bevorzugten Ausgestaltung der Erfindung ist vorgesehen, dass wenigstens eine Kante des Verstärkungselementes parallel zu der Oberfläche des Pfostenelementes verläuft bzw. an dieser anliegt. So ist es denkbar, das Verstärkungselement flächig bzw. als plattenförmiges Gebilde auszuführen und so anzuordnen, dass wenigstens eine Kante dieses Verstärkungselementes der Oberfläche des Pfostenelementes folgt bzw. an dieser anliegt. Möglich ist beispielsweise eine Ausführungsform, bei der das flächig bzw. plattenförmig ausgeführte Verstärkungselement zu dem Pfostenelement hin geneigt verläuft und mit einer Kante bzw. mit einem Randbereich an diesem anliegt. Diese Ausführungsform kann selbstverständlich auch für nicht flächig ausgebildete Verstärkungselemente gelten. So ist es beispielsweise auch denkbar, das Verstärkungselement als Block auszuführen, von dem wenigstens eine Kante entlang der Oberfläche des Pfostenelementes verläuft bzw. an dieser anliegt.

In weiterer Ausgestaltung der Erfindung ist vorgesehen, dass das Verstärkungselement zumindest bereichsweise gekrümmt ausgebildet ist, wobei die konkave Seite des gekrümmten Verstärkungselementes zu dem Pfostenelement hin gewandt ist. So ist es beispielsweise möglich, dass im Falle eines Pfostenelementes mit gekrümmter Oberfläche, wie beispielsweise einem Pfostenelement mit kreisrundem Querschnitt, das Verstärkungselement in wenigstens einem Kantenbereich der Oberfläche des Pfostenelementes folgt, d. h. im Wesentlichen parallel zu dieser angeordnet ist.

Grundsätzlich kann sich das Verstärkungselement relativ zur Längsachse des Pfostenelementes schräg erstrecken.

Erfindungsgemäß ist vorgesehen, dass das Verstärkungselement mit dem Pfostenelement und/oder mit der Bodenplatte verschweißt ist. Denkbar ist es beispielsweise, umlaufend um den Endbereich des Pfostenelementes eine Schweißnaht vorzusehen, mittels derer das Pfostenelement mit der Bodenplatte verbunden wird. Vorzugsweise ist vorgesehen, dass das Pfostenelement mit seinem einem Endbereich auf der Bodenplatte aufsteht und der andere Endbereich frei ausläuft.

Weiterhin kann vorgesehen sein, dass das Verstärkungselement als vollständig um das Pfostenelement umlaufendes Bauteil ausgeführt ist. Denkbar ist somit beispielsweise eine tellerförmige oder ringförmige Ausführung des Verstärkungselementes, wobei diese tellerförmige Ausführung vorzugsweise in der Mitte eine zentrale Aussparung aufweist, durch die sich das Pfostenelement erstreckt. In diesem Bereich kann das Pfostenelement mit dem die Aussparung begrenzenden Bereich verbunden bzw. verschweißt sein. Das Verstärkungselement kann im Randbereich dieser Aussparung an der Oberfläche des Pfostenelementes anliegen. Eine solche tellerförmige Ausgestaltung bringt den Vorteil mit sich, dass sich das Verstärkungselement schirmartig über den Verbindungsbereich zwischen Pfostenelement und Bodenplatte erstreckt, so dass die entsprechende Verbindungsstelle bzw. Schweißnaht besonders gut geschützt ist. Ein weiterer Vorteil besteht darin, dass überhaupt keine vorspringenden Kanten etc. vorhanden sind, so dass das Verletzungsrisiko minimiert ist. Mit dem anderen Randbereich kann das Verstärkungselement mit der Bodenplatte verschweißt sein.

Denkbar ist es, dass das Verstärkungselement gegenüber der Längsachse des Pfostenelements geneigt ausgebildet ist. Das Verstärkungselement kann somit an das Pfostenelement "angelehnt" ausgebildet sein.

Vorzugsweise ist vorgesehen, dass sich das Pfostenelement senkrecht zu der Bodenplatte erstreckt.

Das Pfostenelement und die Bodenplatte sowie die Verstärkungselemente können aus demselben Material oder auch aus unterschiedlichen Materialien gefertigt sein.

Um einen besonders guten Schutz des Verbindungsbereichs zwischen Bodenplatte und Pfostenelement zu gewährleisten, ist es denkbar, dass das Verstärkungselement den Verbindungsbereich vollständig oder bereichsweise abdeckt. Auch eine teilweise Abdeckung dieses Verbindungsbereichs ist von der Erfindung mitumfasst.

Das Verstärkungselement kann als wenigstens bereichsweise konisch zulaufendes Element ausgebildet sein, dass sich vollumfänglich oder in wenigstens einen Teilbereich um das Pfostenelement herum erstreckt. Weiterhin kann vorgesehen sein, dass das Verstärkungselement auf seiner vom Pfostenelement abgewandten Seite glatt ausgeführt ist, um das Verletzungsrisiko zu minimieren.

Die vorliegende Erfindung betrifft des Weiteren einen Zaun oder ein Trennelement, insbesondere zur Verwendung in einem Stall, wobei der Zaun oder das Trennelement einen oder mehreren der erfindungsgemäßen Pfosten aufweist. Zwischen den Pfosten erstrecken sich Absperrmittel in Form von Stangen, Bändern, etc., um eine Begrenzung bzw. Einzäunung zu erzielen.

Weitere Einzelheiten und Vorteile der Erfindung werden anhand eines in der Zeichnung dargestellten Ausführungsbeispiels näher erläutert. Es zeigen:
- Figur 1:: eine perspektivische Ansicht und eine Schnittansicht durch einen erfindungsgemäßen Pfosten in einer ersten Ausführungsform und
- Figur 2:: eine perspektivische Ansicht und eine Schnittansicht durch einen Pfosten gemäß dem Stand der Technik.

Figur 1 zeigt mit dem Bezugszeichen 10 das Pfostenelement, das sich von der Bodenplatte 20 erstreckt. In der Bodenplatte 20 befinden sich - wie auch in dem Ausführungsbeispiel gemäß Figur 2 - eine oder mehrere Bohrungen bzw. Ausnehmungen 22, durch die sich Schrauben oder sonstige Befestigungsmittel erstrecken können, um den Pfosten insgesamt an einem Untergrund befestigen zu können.

Wie dies aus Figur 1 weiter hervorgeht, erstreckt sich zwischen dem Pfostenelement 10 und der Bodenplatte 20 das Verstärkungselement 40, das in dem hier dargestellten Ausführungsbeispiel in Form eines vertieften Tellers ausgeführt ist. Das Verstärkungselement 40 weist einen flanschförmigen Rand 42 auf, mit dem es auf der Bodenplatte 20 aufliegt, sowie einen sich davon erstreckenden konisch zulaufenden Bereich 44, der eine zentrale Ausnehmung 48 aufweist bzw. umgibt, durch die sich das Pfostenelement 10 hindurch erstreckt.

Das Verstärkungselement 40 folgt in seiner Oberfläche somit im Wesentlichen der Oberfläche des Pfostenelementes 10. In dem hier dargestellten Ausführungsbeispiel sind das Pfostenelement 10 und das Verstärkungselement 40 konzentrisch ausgebildet. Vorzugsweise ist das Verstärkungselement 40 sowohl mit dem Pfostenelement 10 als auch mit der Bodenplatte 20 verschweißt und dient nicht nur zur besseren Krafteinleitung von dem Pfostenelement 10 in die Bodenplatte 20, sondern auch zum Schutz der Verbindungsstelle V zwischen dem Pfostenelement 10 und der Bodenplatte 20.

Wie dies aus der Schnittdarstellung gemäß Figur 1 hervorgeht, beträgt der Neigungswinkel des konischen Bereichs 44 des Verstärkungselementes 40 ca. 60°. Grundsätzlich sind auch davon abweichende Ausführungen denkbar.

Wie dies weiter aus der Schnittdarstellung gemäß Figur 1 hervorgeht, geht der konische Abschnitt 44 in einen horizontalen Abschnitt 46 über, der die Ausnehmung begrenzt, durch die sich das Pfostenelement 10 hindurch erstreckt.

Die vorliegende Erfindung ist nicht auf Pfostenelemente mit rundem Querschnitt beschränkt. Auch eine eckige Ausführung ist von der Erfindung mitumfasst.

## Patentansprüche

1. Pfosten mit
einem stielartigen Pfostenelement (10), und
einer an dem Pfostenelement (10) angeordneten Bodenplatte (20), wobei sich zwischen dem Pfostenelement (10) und der Bodenplatte (20) ein oder mehrere Verstärkungselemente (40) befinden,
das wenigstens eine Verstärkungselement (40) sich nicht senkrecht von der Oberfläche des Pfostenelementes (10) erstreckt, und
das Verstärkungselement (40) als vollständig um das Pfostenelement (10) umlaufendes Bauteil ausgeführt ist,
**dadurch gekennzeichnet, dass**
das Verstärkungselement (40) mit dem Pfostenelement (10) und mit der Bodenplatte (20) verschweißt ist, und
das Verstärkungselement (40) auf seiner vom Pfostenelement (10) abgewandten Seite glatt ausgeführt ist.

2. Pfosten nach Anspruch 1, **dadurch gekennzeichnet, dass** das wenigstens eine Verstärkungselement (40) flächig ausgebildet ist und dass wenigstens eine Kante des Verstärkungselementes (40) parallel zu der Oberfläche des Pfostenelementes (10) verläuft und/oder an dieser anliegt.

3. Pfosten nach Anspruch 1 oder 2, **dadurch gekennzeichnet, dass** das Verstärkungselement (40) zumindest bereichsweise gekrümmt ausgebildet ist, wobei die konkave Seite des gekrümmten Verstärkungselementes (40) zu dem Pfostenelement (10) hin gewandt ist.

4. Pfosten nach einem der vorhergehenden Ansprüche, **dadurch gekennzeichnet, dass** das Pfostenelement (10) in seinem Endbereich auf der Bodenplatte (20) aufsteht.

5. Pfosten nach einem der vorhergehenden Ansprüche, **dadurch gekennzeichnet, dass** Verstärkungselement (40) tellerförmig oder scheibenförmig ausgebildet ist, wobei vorzugsweise vorgesehen ist, dass das Verstärkungselement (40) eine Ausnehmung (48) aufweist, durch die sich das Pfostenelement (10) erstreckt.

6. Pfosten nach einem der vorhergehenden Ansprüche, **dadurch gekennzeichnet, dass** das Verstärkungselement (40) gegenüber der Längsachse des Pfostenelementes (10) geneigt ausgebildet ist.

7. Pfosten nach einem der vorhergehenden Ansprüche, **dadurch gekennzeichnet, dass** sich das Pfostenelement (10) senkrecht zu der Bodenplatte (20) erstreckt.

8. Pfosten nach einem der vorhergehenden Ansprüche, **dadurch gekennzeichnet, dass** das Verstärkungselement (40) derart ausgebildet ist, dass es den Verbindungsbereich zwischen dem Pfostenelement (10) und der Bodenplatte (20) vollständig oder bereichsweise abdeckt.

9. Pfosten nach einem der vorhergehenden Ansprüche, **dadurch gekennzeichnet, dass** das Verstärkungselement (40) als wenigstens bereichsweise konisch zulaufendes Element ausgebildet ist, das sich vollumfänglich um das Pfostenelement (10) herum erstreckt.

10. Zaun oder Trennelement zur Verwendung in einem Stall, wobei der Zaun oder das Trennelement einen oder mehrere Pfosten gemäß einem der Ansprüche 1 bis 9 aufweist.

## Claims

1. A post comprising
a shaft-like post element (10); and
a base plate (20) arranged at the post element (10), wherein
one or more reinforcement elements (40) are located between the post element (10) and the base plate (20);
the at least one reinforcement element (40) does not extend perpendicular from the surface of the post element (10); and
the reinforcement element (40) is designed as a component running completely around the post element (10),
**characterised in that**
the reinforcement element (40) is welded to the post element (10) and to the base plate (20); and
**in that** the reinforcement element (40) is smooth on its side remote from the post element (10).

2. A post in accordance with claim 1, **characterised in that** the at least one reinforcement element (40) is two-dimensional; and **in that** at least one edge of the reinforcement element (40) extends in parallel with the surface of the post element (10) and/or lies against it.

3. A post in accordance with claim 1 or claim 2, **characterised in that** the reinforcement element (40) is curved at least regionally, with the concave side of the curved reinforcement element (40) facing the post element (10).

4. A post in accordance with one of the preceding claims, **characterised in that** the post element (10) stands on the base plate (20) in its end region.

5. A post in accordance with one of the preceding claims, **characterised in that** the reinforcement element (40) is of dish shape or disc shape, with provision preferably being made that the reinforcement element (40) has a recess (48) through which the post element (10) extends.

6. A post in accordance with one of the preceding claims, **characterised in that** the reinforcement element (40) is inclined with respect to the longitudinal axis of the post element (10).

7. A post in accordance with one of the preceding claims, **characterised in that** the post element (10) extends perpendicular to the base plate (20).

8. A post in accordance with one of the preceding claims, **characterised in that** the reinforcement element (40) Is configured such that it completely or regionally covers the connection region between the post element (10) and the base plate (20).

9. A post in accordance with one of the preceding claims, **characterised in that** the reinforcement element (40) is formed as an element which tapers conically at least regionally and which extends over the whole periphery around the post element (10).

10. A fence or a separating element for use in a stable, wherein the fence or separating element has one or more posts in accordance with one of the claims 1 to 9.

## Revendications

1. Poteau comprenant
un élément de poteau (10) de type montant, et
une plaque de base (20) disposée contre l'élément de poteau (10),
un ou plusieurs éléments de renfort (40) se trouvant entre l'élément de poteau (10) et la plaque de base (20),
l'au moins un élément de renfort (40) ne s'étendant pas perpendiculairement à la surface de l'élément de poteau (10), et
l'élément de renfort (40) étant réalisé en tant qu'élément tournant tout autour de l'élément de poteau (10),
**caractérisé en ce que**
l'élément de renfort (40) est soudé à l'élément de poteau (10) et à la plaque de base (20), et
l'élément de renfort (40) est réalisé lisse sur son côté opposé à l'élément de poteau (10).

2. Poteau selon la revendication 1, **caractérisé en ce que** l'au moins un élément de renfort (40) est réalisé plan et **en ce qu'**au moins un bord de l'élément de renfort (40) s'étend parallèlement à la surface de l'élément de poteau (10) et/ou est en contact avec celle-ci.

3. Poteau selon la revendication 1 ou 2, **caractérisé en ce que** l'élément de renfort (40) est réalisé incurvé au moins sur certaines parties, le côté concave de l'élément de renfort (40) incurvé étant orienté vers l'élément de poteau (10).

4. Poteau selon l'une des revendications précédentes, **caractérisé en ce que** l'élément de poteau (10) repose sur la plaque de base (20) dans sa zone d'extrémité.

5. Poteau selon l'une des revendications précédentes, **caractérisé en ce que** l'élément de renfort (40) est réalisé en forme d'assiette ou en forme de disque, dans lequel il est de préférence prévu que l'élément de renfort (40) comporte un évidement (48) à travers lequel l'élément de poteau (10) s'étend.

6. Poteau selon l'une des revendications précédentes, **caractérisé en ce que** l'élément de renfort (40) est réalisé incliné par rapport à l'axe longitudinal de l'élément de poteau (10).

7. Poteau selon l'une des revendications précédentes, **caractérisé en ce que** l'élément de poteau (10) s'étend perpendiculairement à la plaque de base (20).

8. Poteau selon l'une des revendications précédentes, **caractérisé en ce que** l'élément de renfort (40) est réalisé de telle manière qu'il recouvre entièrement ou sur certaines parties la zone de liaison entre l'élément de poteau (10) et la plaque de base (20).

9. Poteau selon l'une des revendications précédentes, **caractérisé en ce que** l'élément de renfort (40) est réalisé en tant qu'élément conique effilé au moins sur certaines parties, qui s'étend autour de toute la périphérie de l'élément de poteau (10).

10. Clôture ou élément de séparation destiné(e) à être utilisé(e) dans une étable, la clôture ou l'élément de séparation comportant un ou plusieurs poteaux selon l'une des revendications 1 à 9.
